# DEMANDE DE BREVET EUROPEEN

(11) **EP 0 517 624 A1**
(43) Date de publication de la demande: **09.12.1992**
(21) Numéro de dépôt: 92420181.7
(22) Date de dépôt: 01.06.1992
(51) Int. Cl.: F21Q 3/00, F21V 19/02

(54) **Lampe à liaison souple adaptable aux feux de signalisation notamment**

(30) Priorité: 04.06.1991 FR 9106986
(71) Demandeur: SOFRELA S.A., F-63000 Clermont-Ferrand (FR)
(72) Inventeur: Romatet, André, F-63540 Romagnat (FR); Romand, Michel, F-63400 Chamalières (FR)
(74) Mandataire: Chanet, Jacques

(57) **Abrégé**

L'invention est du domaine de l'éclairage et elle a pour objet une lampe.

Cette lampe, du genre de celle comprenant un boîtier (4) destiné à loger une source lumineuse (18,22,24) reliée à un culot (10) destiné à être connecté à une douille (14), est principalement caractérisé en ce que le boîtier (4) et la source lumineuse qu'elle contient sont reliés au culot (10) au moyen d'un cordon souple (12) électroconducteur, de manière à ce que le positionnement de la source lumineuse par rapport à la douille puisse être librement déterminé, la zone de liaison entre le cordon souple (14) et le culot (10) étant protégé par un embout (36) en matière isolante ; accessoirement, le boîtier incorpore des moyens de conversion de tension.

Application à la signalisation routière, notamment aux feux de carrefour.

## Description

L'invention est du domaine de l'éclairage électrique et elle a pour objet une lampe, notamment destinée à des signalisations routières, telles que feux de carrefour.

On connaît des lampes comprenant une source lumineuse, pouvant être formée d'une ampoule à filament ou d'un groupe de diodes électroluminescentes, ladite source lumineuse pouvant être logée dans un boîtier formé d'une verrine et d'une jupe, la source lumineuse et le boîtier étant solidaire en leur base d'un culot, tel que culot à vis ou culot à baïonnette, destiné à raccorder la lampe à la source électrique par l'intermédiaire d'une douille.

Les feux de carrefour sont actuellement et de manière assez générale équipés d'une installation électrique utilisable à une tension moyenne (220 V), et notamment sont équipés d'une source lumineuse correspondante, telle qu'ampoule à filament, qui ont une durée de vie moindre que celle des diodes électroluminescentes ou des ampoules à filament basse tension, par exemple de l'ordre de 10V.

On cherche donc à substituer les ampoules de 220 V par des ampoules basse tension ou des diodes électroluminescentes, ce qui entraîne des difficultés quant aux moyens de connexion de ces nouvelles sources lumineuses sur les installations électriques existantes : la diversité desdites installations électriques, et notamment des dispositifs de connexion des sources lumineuses avec celles-ci, entraîne des difficultés de standardisation de la nouvelle source lumineuse qui doit pouvoir être positionnée de façon assez précise, par rapport à un bloc optique par exemple, quelle que soit la position de la douille antérieurement déterminée par la conformation de l'ancienne ampoule 220 V.

Le but de la présente invention est de proposer une lampe dont la position de la source lumineuse ne soit pas rendue dépendante de la position de la douille et qui vienne en remplacement d'un ensemble tel qu'ampoule, verrine colorée, dispositifs de réflexion lumineuse.

Selon l'invention, une lampe du genre de celles comprenant un boîtier formé d'une verrine transparente, lisse ou représentant des reliefs, et d'une jupe et pouvant incorporer un réflecteur, ledit boîtier étant destiné à loger une source lumineuse pouvant être constituée d'une pluralité d'éléments tels que diodes électroluminescentes ou ampoules à filament, ladite source lumineuse étant reliée à un culot destiné à être connecté à une douille en vue de l'alimentation en électricité de la source lumineuse est principalement caractérisée en ce que le boîtier et la source lumineuse qu'il contient sont reliés au culot au moyen d'un cordon souple électroconducteur, de telle sorte que le positionnement de la source lumineuse par rapport à la douille peut être librement déterminé par l'utilisateur en fonction de l'installation.

Selon une forme de réalisation, la source lumineuse est formée d'une pluralité de diodes électroluminescentes.

Selon une autre forme de réalisation, la source lumineuse est formée d'au moins une ampoule à filament. Préférentiellement, la source lumineuse est composée de plusieurs ampoules à filament dont les axes de faisceaux lumineux sont convergents sensiblement vers le centre du boîtier, des moyens réflecteurs étant disposés sur le trajet des faisceaux pour les renvoyer à travers la verrine au-delà du boîtier.

La source lumineuse étant soit au moins une ampoule à filament basse tension, telle que 10 V, soit une pluralité, et la source électrique étant de moyenne tension (220 V), le boîtier incorpore avantageusement des moyens de conversion de ladite moyenne tension en ladite basse tension.

Le culot est avantageusement un culot du groupe de ceux comprenant les culots à vis et les culots à baïonnette.

De préférence, la zone de liaison entre le cordon souple et le culot est protégée par un embout en matière isolante, du genre dit "gaine" si la matière isolante est souple, enveloppant ladite zone de liaison.

La présente invention sera mieux comprise et des détails en relevant apparaîtront à la description qui va être faite d'une forme préférée de réalisation, en relation avec les figures de la planche annexée, dans laquelle :
la fig.1 est une représentation schématique de côté d'une lampe selon l'invention,
la fig.2 est une vue en bout d'une même lampe,
la fig.3 est une vue de côté d'un boîtier d'une lampe selon l'invention, dont la source lumineuse est composée d'une pluralité d'ampoules à filaments,
la fig.4 est une vue de côté d'un boîtier d'une lampe selon l'invention dont la source lumineuse est composée d'une pluralité de diodes électroluminescentes.

Sur la fig.1, une lampe 2 selon l'invention comprend un boîtier 4, formé d'une verrine 6 et d'une jupe 8, destiné à loger une source lumineuse. Ce boîtier 4 et la source lumineuse qu'il contient sont reliés à un culot 10 ou 11 au moyen d'un cordon souple 12 électroconducteur. Ainsi, le raccordement de la lampe 2 sur une installation existante, et notamment le positionnement de la source lumineuse par rapport à une douille 14 ou 15, peut être obtenu quelque soit la conformation de ladite installation.

Le culot peut être un culot 10 à vis ou alternativement un culot 11 à baïonnette.

Le boîtier 4 incorpore de surcroît des moyens de transformation 16 de la moyenne tension (220 V) en basse tension (10 V), destinés à transformer la tension de l'électricité dispensée par l'installation en tension exploitable par la source lumineuse.

La zone de liaison entre le cordon souple 12 et le culot 10 (ou 11) est enveloppée d'un embout 36 en matière isolante souple, du genre dit "gaine".

Sur les fig.1 et 2, la source lumineuse est composée de quatre ampoules 18,20,22,24 à filament équiréparties radialement en bordure de la verrine 6, et disposées deux à deux face à face. Les axes 26 des faisceaux lumineux sont convergents sensiblement vers le centre du boîtier 4. Des moyens réflecteurs 19,21,23,25 sont disposés sur le trajet des faisceaux lumineux pour les renvoyer 27 à travers la verrine 6 au-delà du boîtier 8.

Alternativement à la forme de réalisation de la source lumineuse décrite sur les figures 1 et 2, celle décrite sur les figures 3 et 4 est composée d'une pluralité d'éléments, soit des diodes électroluminescentes (fig.4), soit des ampoules 30 à filaments (fig.3), dont les axes 31 et 33 des faisceaux lumineux sont sensiblement parallèles à celui 35 de la verrine.

Bien que l'on ait décrit et représenté des formes préférées de réalisation et donné des valeurs de tension d'alimentation, il doit être compris que la portée de la présente invention n'est pas limitée à ces formes et valeurs, mais qu'elle s'étend à tout dispositif comportant les caractéristiques énoncées plus haut.

## Revendications

**1.-** Lampe (2) du genre de celles comprenant un boîtier (4), formé d'une verrine (6) et d'une jupe (8), et pouvant incorporer un réflecteur, ledit boîtier (4) étant destiné à loger une source lumineuse pouvant être constituée d'une pluralité d'éléments tels que diodes électroluminescentes ou ampoules à filament, ladite source lumineuse étant reliée à un culot (10 ou 11) destiné à être connecté à une douille (14 ou 15), en vue de l'alimentation en électricité de la source lumineuse caractérisée :
en ce que le boîtier (4) et la source lumineuse qu'il contient sont reliés au culot (10 ou 11) au moyen d'un cordon souple (12) électroconducteur,
d'où il résulte que le positionnement de la source lumineuse par rapport à la douille (14 ou 15) peut être librement déterminé par l'utilisateur en fonction de l'installation ;

**2.-** Lampe selon la revendication 1, caractérisée :
en ce que la source lumineuse est formée d'une pluralité de diodes (28) électroluminescentes ;

**3.-** Lampe selon la revendication 1 caractérisée :
en ce que la source lumineuse est formée d'au moins une ampoule à filament (18,20, 22,24,30) ;

**4.-** Lampe selon la revendication 3 caractérisée :
en ce que la source lumineuse est composée de plusieurs ampoules à filament (18,20, 22,24) dont les axes (26) de faisceaux lumineux sont convergents sensiblement vers le centre du boîtier (4) et
en ce que des moyens réflecteurs (19,21,23,25) sont disposés sur le trajet des faisceaux pour les renvoyer à travers la verrine (6) au-delà du boîtier (4) ;

**5.-** Lampe selon la revendication 1, caractérisée :
en ce que la source lumineuse est au moins une ampoule à filament (18,20,22,24,30) basse tension, et
en ce que, la source électrique étant de moyenne tension le boîtier (4) incorpore des moyens (16) de conversion de ladite moyenne tension en ladite basse tension ;

**6.-** Lampe selon la revendication 1 caractérisée :
en ce que le culot est un culot du groupe de ceux comprenant les culots à vis (10) et les culots à baïonnette (11) ;

**7.-** Lampe selon la revendication 1 caractérisée :
en ce que la zone de liaison entre le cordon souple (12) et le culot (10 ou 11) est protégée par un embout (36) en matière isolante enveloppant ladite zone de liaison.
